# EUROPÄISCHE PATENTSCHRIFT

(11) **EP 4 401 600 B1**
(45) Veröffentlichungstag und Bekanntmachung des Hinweises auf die Patenterteilung: **28.01.2026**
(21) Anmeldenummer: 22783458.7
(22) Anmeldetag: 12.09.2022
(51) Int. Cl.: A43B 23/08, A43B 7/32, A43B 17/16

(54) **SCHUTZVORRICHTUNG ZUM ANBRINGEN AN EINEN SCHUH**
PROTECTIVE DEVICE FOR ATTACHING TO A SHOE
DISPOSITIF DE PROTECTION À MONTER SUR UNE CHAUSSURE

(30) Priorität: 15.09.2021 DE 102021123912
(43) Veröffentlichungstag der Anmeldung: 24.07.2024
(62) Teilanmeldung aus: 25209750.6
(73) Patentinhaber: B & B GmbH, 4710 Grieskirchen (AT); Besl, Rupert, 84098 Schmatzhausen (DE); Zangl, Alexander, 93152 Etterzhausen (DE)
(72) Erfinder: BERNDORFER, Wolfgang, 4723 Natternbach (AT); BESL, Rupert, 84098 Schmatzhausen (DE); ZANGL, Alexander, 93152 Etterzhausen (DE)
(74) Vertreter: Burgstaller, Peter
(86) Internationale Anmeldenummer: PCT/EP2022/075263
(87) Internationale Veröffentlichungsnummer: WO 2023/041478

(56) Entgegenhaltungen:
- WO-A1-2005/117630
- KR-A- 20180 093 538
- US-A1- 2008 141 565
- US-A1- 2015 374 094

## Beschreibung

Die im Folgenden offenbarte Erfindung betrifft eine Schutzvorrichtung zum Anbringen an einem Schuh nach dem Oberbegriff des Anspruches 1.

Die Bestandteile und der Aufbau eines Schuhs sind beispielsweise in dem online-Lexikon Wikipedia erläutert (siehe https://de.wikipedia.org/wiki/Schuh, insbesondere https://de.wikipedia.org/wiki/Schuh#Bestandteile).

Es sind nach dem Stand der Technik Schuhe bekannt, welche Schuhe eine verstärkte Vorderkappe aufweisen. Eine in die Vorderkappe des Schuhs fest und somit nicht entnehmbar eingebrachte Verstärkung soll vor allem den technischen Effekt bieten, die unter der Vorderkappe befindlichen Zehen oder den Vorderfuß eines Trägers zu schützen. Es ist insbesondere der Vorderfuß ein Körperteil des Trägers, welcher Körperteil besonders herabfallenden Teilen wie einem Hammer oder sonstigen schweren Teilen ausgesetzt ist, zu schützen. Es gibt arbeitsrechtliche Bestimmungen, welche Bestimmungen das Tragen von derartigen Schutzschuhe am Arbeitsplatz durch eine Person verlangen. Derartige Schuhe mit einer verstärkten Vorderkappe bieten einerseits einen guten Schutz vor einer Verletzung des Vorderfußes durch herabfallende Teile. Andererseits sind solche Schuhe für den Träger unbequem zu tragen. Arbeiter, welche Arbeiter aufgrund der gesetzlichen oder sonstigen Bestimmungen eigentlich zum Tragen von Schuhen mit der verstärkten Vorderkappe angehalten wären, tragen oft diese Schuhe mit der verstärkten Vorderkappe nicht, da diese zu unbequem sind.

Die Dokumente WO2005117630, US20150374094 und KR201809358 offenbaren keine Schutzvorrichtung mit einem Schutzkappenelement und einem Schutzsohlenelement, welches Schutzkappenelement und Schutzsohlenelement mit einem ein Federelement umfassendes Gelenk verbunden sind. US 2008/141565 A1 offenbart ein Schutzelement zur Verwendung in einem Sicherheitsschuh, um die Zehen und den Vorfuß beim Stehen oder Gehen zu schützen.

Die im Folgenden offenbarte Erfindung stellt sich die Aufgabe, eine einfach anzulegende Schutzvorrichtung zum Schutz des Vorderfußes einer Person bereitzustellen. Der erforderliche Komfort soll unter anderem dadurch erreicht werden, dass die Schutzvorrichtung einfach anzulegen ist.

Die im Folgenden offenbarte Erfindung betrifft die an einem Schuh anbringbare Schutzvorrichtung.

Die im Folgenden offenbarte Erfindung betrifft auch den Schuh mit der abnehmbaren Schutzvorrichtung.

Erfindungsgemäß wird dies durch den Anspruch 1 erreicht.

Erfindungsgemäß wird dies dadurch erreicht, dassdie Schutzvorrichtung ein Federelement umfasst,
welches Federelement in der ausgeklappten Stellung vorgespannt ist,
wobei das Gelenk das Federelement umfasst,
welches Federelement eine Drehfeder umfasst.

Die erfindungsgemäße Schutzvorrichtung schützt den Vorderfuß des Trägers. Da die erfindungsgemäße Schutzvorrichtung vorzugsweise zum temporären Anlegen an einen Schuh ausgebildet ist, wird die erfindungsgemäße Schutzvorrichtung eingangs als eine solche bezeichnet. In einer hierzu äquivalenten Weise kann die Schutzvorrichtung auch unter Anlegen an einen Socken, Stiefel oder sonstiges verwendet werden.

Die erfindungsgemäße Schutzvorrichtung umfasst ein Schutzsohlenelement. Die Schutzsohlenelement weist eine Form auf, sodass das Schutzsohlenelement mit einer Fläche an der Außenseite der Schuhsohle anlegbar ist. Die Fläche weist eine zu der Form der Schuhsohle kongruente Form auf.

Das Schutzsohlenelement kann auch den Rahmen und die Schuhsohle, insbesondere die Laufsohle des Schuhs umhüllen. Das Schutzsohlenelement bedeckt zumindest jenen Teilbereich der Laufsohle, welcher Teilbereich der Laufsohle beim Gehen mit dem Schuh auf einen Untergrund diesen Untergrund kontaktiert.

Die erfindungsgemäße Schutzvorrichtung umfasst weiters ein Schutzkappenelement. Das Schutzkappenelement weist eine Form auf, sodass das Schutzkappenelement die Vorderkappe an der Außenseite in zumindest Teilbereichen umhüllt. Die Form des Schutzkappenelementes kann zu der Form der Vorderkappe kongruent sein. Der Fachmann wählt den Teilbereich der Umhüllung durch das Schutzkappenelement so, dass der im Schuh befindliche Vorderfuß der Person hinreichend geschützt ist.

Der Fachmann stellt das Schutzkappenelement aus einem hinreichend steifen Werkstoff wie beispielsweise und keinesfalls einschränkend aus einem Metall wie Aluminium oder einem faserbewehrten Kunststoff her. Der Fachmann wählt den Werkstoff in Hinblick auf die in den einschlägigen Normen geregelte Verformung des Schutzkappenelementes zur Erreichung eines hinreichenden Schutzes des Vorderfußes.

Es sind das Schutzsohlenelement und das Schutzkappenelement über ein Gelenk miteinander verbunden. Das Gelenk ist am vorderen Ende von Schutzkappenelement und Schutzsohlenelement angeordnet. Bei der auf einen Schuh angeordneten Schutzvorrichtung ist das Gelenk benachbart zu dem Übergangsbereich zwischen dem vorderen Teilbereich der Vorderkappe und dem vorderen Bereich der Sohle angeordnet. Das Gelenk ist im Bereich der Schutzspitze angeordnet. Da das Schutzkappenelement und das Schutzsohlenelement jeweils an die Vorderkappe beziehungsweise an die Sohle angepasste, diese Bestandteile des Schuhs umhüllende Formen aufweisen, kann die erfindungsgemäße Vorrichtung auch eine Spitze umfassen. Das Gelenk kann benachbart zu dieser Spitze angeordnet sein.

Das Gelenk ist benachbart zu jenem Teilbereich des Schuhs angeordnet, welcher Teilbereich bei einer üblichen Gehbewegung keine oder nur sehr geringe Deformationen, insbesondere Dehnungen erfährt.

Das Gelenk kann als ein bewegliches Gelenk ausgeführt sein, durch welches bewegliche Gelenk die Bewegung der an dem Gelenk angeschlossenen Elemente definiert.

Die Elemente können lösbar oder unlösbar am Gelenk angeschlossen sein.

Das Gelenk kann ein Drehgelenk oder ein Schubgelenk oder eine Kombination aus Drehgelenk oder Schubgelenk sein.

Das Gelenk kann als ein Gelenk ausgeführt sein, welches Gelenk ein Bewegen der angeschlossenen Teile ohne die Überwindung eines Widerstandes erlaubt.

Das Gelenk kann ein mechanisches Gelenk sein. Bei einem mechanischen Gelenk werden im Wesentlichen starre Körper zueinander bewegt. Die Größe eines Schuhs ist durch Normen geregelt, wobei die Größe eines Fußes berücksichtigt ist. Die erfindungsgemäße Vorrichtung kann im Wesentlichen eine Größe aufweisen, so dass sich die Schutzvorrichtung über den Zehenbereich und über den Ballenbereich eines Fußes erstreckt.

Die erfindungsgemäße Vorrichtung kann sich dadurch auszeichnen, dass
das Gelenk eine Gelenksachse umfasst, welche Gelenksachse in einem Winkel von 90 Grad zu einer Längsachse des Schuhs angeordnet ist.

Die Längsachse eines Schuhs sei definiert als jene Achse, welche Achse den Mittelpunkt des Fersenbereiches und den Mittelpunkt des Ballenbereiches verbindet. Die Längsachse erstreckt sich von der Schuhspitze zu dem hinteren Ende des Schuhs.

Die Gelenksachse erstreckt sich in einem Winkel von 90 Grad zu der Längsachse und in oder parallel zu der Ebene der Schuhsohle.

Das Gelenk kann als ein deformierbares Werkstück aus beispielsweise Gummi hergestellt ausgeführt sein. Das deformierbare Werkstück kann an der Innenseite, das heißt an der dem Schuh zugewandten Seite des Schutzsohlenelementes und des Schutzkappenelementes angeordnet sein. Ein an der Innenseite der erwähnten Elemente angeordneter deformierbarer Werkstoff erfährt bei einer Bewegung der Elemente zueinander, insbesondere bei einer aufklappenden Bewegung der Elemente zueinander eine Vorspannung, welche Vorspannung dieser Bewegung als Widerstand entgegenwirkt, wodurch eine die erwähnten Elemente schließende Kraft generiert wird.

Das Gelenk kann ausschließlich als ein mechanisches Gelenk oder aus einem deformierbaren Werkstoff hergestellt sein.

Das Gelenk kann eine Kombination aus mechanischem Gelenk und einem deformierbaren Werkstück sein.

Die erfindungsgemäße Vorrichtung zeichnet sich dadurch aus, dass die Vorrichtung ein Federelement umfasst,
welches Federelement in der ausgeklappten Stellung vorgespannt ist.

Das vorgespannte Federelement weist eine Vorspannungskraft auf, welche Vorspannungskraft ein Überführen der Vorrichtung in die eingeklappte Stellung bewirkt. Beim Gehen mit einem Schuh mit einer aufgebrachten Schutzvorrichtung wird durch die Bewegung des Ballenbereiches ein Überführen der Schutzvorrichtung von der eingeklappten Stellung in die ausgeklappte Stellung erreicht. Die erwähnten Elemente der Schutzvorrichtung werden relativ zueinander um das Gelenk bewegt, wobei durch die Vorspannung des Federelementes stets ein Schließen oder ein Einklappen der Elemente erreicht wird.

Die erfindungsgemäße Vorrichtung zeichnet sich dadurch aus, dass das Gelenk das Federelement umfasst.

Die erfindungsgemäße Vorrichtung zeichnet sich dadurch aus, dass das Federelement eine Drehfeder umfasst.

Die Drehfeder kann bei einem Bewegen der an dem Gelenk angeschlossenen Elemente vorgespannt werden. Die erforderliche Kraft oder Energie, welche Kraft beziehungsweise beim Vorspannen der Drehfeder aufgewendet wird, kann eine Widerstandkraft gegen das Bewegen der angeschlossenen Elemente sein.

Die erfindungsgemäße Vorrichtung kann sich dadurch auszeichnen, dass
die Vorrichtung ein Feststellelement zum lösbaren Feststellen des Schutzsohlenelementes und des Schutzkappenelementes in der eingeklappten Stellung und/oder in der ausgeklappten Stellung umfasst.

Das Feststellelement stellt eine lösbare mechanische Verbindung zwischen dem Schutzsohlenelement und dem Schutzkappenelement her. Die erforderliche Kraft zum Lösen dieser mechanischen Verbindung kann durch das Gehen mit dem Schuh mit der aufgebrachten Schutzvorrichtung aufgebracht werden, wobei der vordere Bereich des Schuhs deformiert wird und so ein Auseinanderklappen des Schuhs erreicht wird.

Der Fachmann kennt eine Vielzahl von lösbaren mechanischen Verbindungen, welche mechanischen Verbindungen zu einer solchen Verwendung geeignet sind. Der Fachmann kann beispielsweise eine durch die erwähnte Lösekraft lösbare Rastverbindung vorsehen.

Das Feststellelement kann in dem Gelenk integriert sein.

Das Feststellelement kann als eine lösbare mechanische Verbindung von dem Gelenk beabstandet angeordnet sein.

Die erfindungsgemäße Vorrichtung kann sich auch dadurch auszeichnen, dass
das Feststellelement Reibflächen umfasst,
welche Reibflächen in der eingeklappten Stellung oder in der ausgeklappten Stellung in Kontakt bringbar sind.

Durch das Inkontaktbringen der Reibflächen wird eine Haltekraft erreicht, welche Haltekraft die Elemente in der jeweiligen Stellung lösbar hält. Ein Lösen dieser mechanischen Verbindung kann durch die oben erwähnte Haltekraft erreicht werden.

Die erfindungsgemäße Vorrichtung kann sich dadurch auszeichnen, dass
das Schutzsohlenelement mit der Schuhsohle lösbar verbunden ist.

Die erfindungsgemäße Vorrichtung kann sich dadurch auszeichnen, dass
das Schutzkappenelement mit der Vorderkappe lösbar verbunden ist.

Die Erfindung wird anhand der folgenden, in den Figuren dargestellten Ausführungsformen ergänzend erläutert:
- Fig. 1:: zeigt Seitenansichten der Vorrichtung in der eingeklappten Stellung (rechts) und in einer ausgeklappten Stellung (links),
- Fig. 2:: zeigt Seitenansichten der Vorrichtung in der eingeklappten Stellung (rechts) und in einer weiteren ausgeklappten Stellung (links),
- Fig. 3:: zeigt eine Seitenansicht der Vorrichtung in einer ausgeklappten Stellung,
- Fig. 4:: zeigt eine Seitenansicht der Vorrichtung in einer ausgeklappten Stellung, wobei das Schutzsohlenelement und das Schutzkappenelement voneinander getrennt sind,
- Fig. 5:: zeigt eine Ansicht der Vorrichtung von hinten,
- Fig. 6:: zeigt eine Ansicht der Vorrichtung von vorne,

Die in den Figuren gezeigten Ausführungsformen zeigen lediglich mögliche Ausführungsformen, wobei an dieser Stelle bemerkt sei, dass die Erfindung nicht auf diese speziell dargestellten Ausführungsvarianten derselben eingeschränkt ist, sondern auch Kombinationen der einzelnen Ausführungsvarianten untereinander und eine Kombination einer Ausführungsform mit der oben angeführten allgemeinen Beschreibung möglich sind. Diese weiteren möglichen Kombinationen müssen nicht explizit erwähnt sein, da diese weiteren möglichen Kombinationen aufgrund der Lehre zum technischen Handeln durch gegenständliche Erfindung im Können des auf diesem technischen Gebiet tätigen Fachmannes liegen.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsformen können für sich eigenständige erfinderische Lösungen darstellen. Die den eigenständigen erfinderischen Lösungen zugrundeliegende Aufgabe kann der Beschreibung entnommen werden.

In den Figuren sind die folgenden Elemente durch die vorangestellten Bezugszeichen gekennzeichnet:
- 1: Schutzsohlenelement
- 2: Unterseite
- 3: Rand
- 4: Schutzkappenelement
- 5: vorderer Bereich
- 6: Gelenk
- 7: Gelenksachse
- 8: Längsachse Schuh
- 9: Klappbewegung
- 10: Federelement
- 11: erste Reibfläche an Schutzsohlenelement
- 12: zweite Reibfläche an Schutzkappenelement
- 13: statischer Bogen
- 14: Auflager
- 15: Auflager
- 16: Lasche
- 17: Ausnehmung

Es ist eine mögliche Ausführungsform der erfindungsgemäßen Schutzvorrichtung in Figur 1 bis Figur 6 in unterschiedlichen Ansichten und unterschiedlichen Stellungen dargestellt.

Es ist eine weitere Ausführungsform der erfindungsgemäßen Schutzvorrichtung in der Figur 7 in einer Ansicht dargestellt.

Es ist eine Schutzvorrichtung zum Anbringen an einen Schuh dargestellt, wobei der Schuh selbst in Figur 1 bis Figur 7 nicht dargestellt ist. Nachdem in der Offenbarung der Erfindung beschrieben ist, wie die beschriebene Schutzvorrichtung am Schuh anzubringen ist, ist durch die Figuren 1 bis 7 auch die Kombination des Schuhs mit der Schutzvorrichtung offenbart. Es ist im Rahmen der Offenbarung der erfindungsgemäßen Schutzvorrichtung auch denkbar, dass die erfindungsgemäße Schutzvorrichtung an einem Stiefel, Schlapfen oder im Allgemeinen an einem Fußbekleidungsstück angebracht werden kann.

Der Aufbau oder die Bestandteile eines Schuhs sind nach dem Stand der Technik bekannt. Beispielsweise sind die Bestandteile eines Schuhs im online Lexikon Wikipedia erläutert, wie dies in der Beschreibungseinleitung dokumentiert ist. Der Aufbau eines Schuhs bedarf keine eingehende Erläuterung im Rahmen der ausreichenden Offenbarung der Erfindung.

Es ist für die Erfindung lediglich erwähnenswert, dass ein Schuh eine Vorderkappe und eine Sohle hat. Eine Sohle kann aus mehreren Teilsohlen bestehen, wobei im Rahmen der Offenbarung mit dem Begriff Sohle stets die Laufsohle gemeint ist.

Die Vorderkappe ist jener Bereich des Schuhs, welcher Bereich die Zehen und/oder den Vorderfuß des Fußes einer Person an seiner Oberseite in zumindest Teilbereichen umhüllt. Der Vorderkappenbereich kann beim Gehen zumindest teilweise eine Deformation erfahren. Die erfindungsgemäße Schutzvorrichtung zeichnet sich dadurch aus, dass die Schutzvorrichtung auf die Deformation der Vorderkappe antworten kann.

Die Laufsohle ist jener Bereich an der Unterseite des Schuhs, welcher Bereich des Schuhs den Untergrund kontaktiert. Die Sohle kann beim Gehen zumindest im vorderen Bereich eine Deformation erfahren.

Die Gestaltung der hier offenbarten Schutzvorrichtung ist von dem Lösungsgedanken geprägt, die oben erwähnten Deformationen von Schuhsohle und Vorderkappe beim Gehen mit einem Schuh mit aufgebrachter Schutzvorrichtung zuzulassen, sodass der Benutzer beim Gehen in einem möglichst geringen Ausmaß durch die Schutzvorrichtung behindert ist.

Die Schutzvorrichtung kann aus einem steifen Werkstoff wie Metall (beispielsweise Aluminium) oder einem faserverstärkten Kunststoff (beispielsweise Carbon) ausgebildet sein, um so den Fuß zu schützen. Auf der anderen Seite kann eine zum Schutz des Fußes ausreichend steife Ausbildung der Elemente der Schutzvorrichtung beim Gehen hinderlich sein. Die Erfindung versucht dieses technische Problem auf der im Rahmen der Offenbarung skizzierten Weise zu lösen.

Die Schutzvorrichtung umfasst ein Schutzsohlenelement 1. Es ist das Schutzsohlenelement 1 an die Schuhsohle (in Figur 1 bis Figur 6 nicht eingetragen) anlegbar. Es wird das Sohlenelement 1 an der Unterseite der Laufsohle angelegt. Das Schutzsohlenelement 1 weist sohin in seinem Grundriss eine an die Form der Laufsohle angepasste Form auf.

Das hier dargestellte Schutzsohlenelement weist weiters die Sonderform auf, dass sich das Sohlenelement in vertikaler Richtung um den vertikalen Rand der Schuhsohle oder um den Schuhrahmen erstreckt. Das Schutzsohlenelement 1 umhüllt sohin die Schuhsohle und gegebenenfalls den Rahmen des Schuhs.

Es kontaktiert sohin die Unterseite 2 des Schutzsohlenelementes 1 beim Gehen mit einem Schuh mit angelegter Schutzvorrichtung den Untergrund (in Figur 1 nicht eingetragen). Das aus einem steifen und stichfesten oder schneidfesten Werkstoff hergestellte Schutzsohlenelement 1 bietet sohin einen Schutz vor auf dem Untergrund liegenden scharfen oder spitzen Gegenständen. Das Schutzsohlenelement kann an seiner Unterseite, welche Unterseite beim Gehen mit einem Untergrund in Kontakt gebracht werden kann, eine deformierbare Schicht aus beispielsweise Gummi umfassen. Hierdurch wird der Tragkomfort für den Anwender erhöht.

Das hier diskutierte Schutzsohlenelement 1 weist weiters die Sonderform auf, dass es sich auch über Teilbereiche der Vorderkappe erstreckt. Das Schutzsohlenelement 1 weist in seiner Sonderform einen vertikalen Rand 3 auf, welcher Rand 3 sich über den Rahmen des Schuhs und/oder über die Vorderkappe erstreckt.

Die Schutzvorrichtung umfasst weiters ein Schutzkappenelement 4. Das Schutzkappenelement 4 wird an die Vorderkappe (in Figur 1 bis Figur 6 nicht dargestellt) angelegt. Das Schutzkappenelement 4 weist hierzu eine an die Form der Vorderkappen angepasste gewölbte Form auf.

Bei der erwähnten Sonderform der Ausführungsform erstreckt sich das Schutzkappenelement 4 im Wesentlichen über den oberen Vorderkappenbereich des Schuhs. Der untere Bereich der Vorderkappe wird im Wesentlichen durch das Schutzsohlenelement 1 umhüllt. Der Fachmann kann diese Aufteilung der Umhüllung der Vorderkappe auch anders gestalten. Es ist beispielsweise auch denkbar, dass das Schutzsohlenelement 1 ausschließlich die Schuhsohle und das Schutzkappenelement 4 ausschließlich die Vorderkappe umhüllt.

Es sind das Schutzkappenelement 4 und das Schutzsohlenelement 1 in ihrem vorderen Bereich 5 durch ein mechanisches Gelenk 6 zueinander drehbar verbunden. Das mechanische Gelenk 6 ist in der in Figur 1 bis Figur 6 dargestellten Ausführungsform insofern eine Sonderform, als dass das mechanische Gelenk 6 eine Gelenksachse 7 aufweist, welche Gelenksachse 7 in einem Winkel von 90 Grad zu der Bildebene der Figur 1 bis Figur 4 du parallel zu der Bildebene der Figur 6 orientiert ist. Die Gelenksachse 7 ist weiters in einem Winkel von 90 Grad zu der Längsachse 8 des Schuhs angeordnet. Die Längsachse 8 verbindet im Wesentlichen den Zentrumspunkt des Ballenbereiches und den Zentrumspunkt des Fersenbereiches beziehungsweise die Elemente zur Aufnahme des Schuhs.

Durch die mechanische Verbindung, welche mechanische Verbindung in Figur 1 bis Figur 6 beispielsweise als ein mechanisches Gelenk 6 mit weiters beispielsweise einer Gelenksachse 7 ausgebildet ist, ist das Schutzkappenelement 4 zu dem Schutzsohlenelement 1 stellbar. Diese Stellbarkeit ist durch die mechanische Verbindung und der hierdurch definierten Freiheitsgrade definiert.

Das mechanische Gelenk 6 mit der Gelenksachse 7 erlaubt insbesondere eine Klappbewegung 9 des Schutzkappenelementes 4 zu dem Schutzsohlenelement 6. Diese Klappbewegung 9, welche Klappbewegung 9 in Figur 1 bis Figur 6 als eine bogenförmige Bewegung um die Gelenksachse 7 eingetragen ist, ist der Deformation des Schuhs im vorderen Schuhbereich beim Gehen ähnlich. Hierdurch wird ein Tragkomfort erreicht.

Das Schutzsohlenelement 1 und das Schutzkappenelement 4 können somit durch eine relative Drehung zueinander um die Gelenksachse 7 von einer eingeklappten Stellung in eine ausgeklappte Stellung gebracht werden.

Die erfindungsgemäße Schutzvorrichtung umfasst ein Federelement 10, welches Federelement 10 zumindest in der ausgeklappten Stellung vorgespannt ist. Der Fachmann kann das Federelement 10 so dimensionieren, dass dieses Federelement 10 durch die Deformation des Schuhs beim Gehen und der hierdurch erzeugten Klappbewegung 9 des Schutzkappenelementes 4 zu dem Schutzsohlenelement 1 vorgespannt wird. Das Federelement 10 muss hinreichend weich sein, sodass das Federelement 10 beim Gehen keinen für die Person unangenehmen Druck auf den Schuh ausübt.

Das Federelement 10 kann in seiner eingeklappten Stellung keine Vorspannung aufweisen.

Das Federelement 10 kann auch in seiner eingeklappten Stellung eine Vorderspannung aufweisen, wodurch das Schutzkappenelement 4 durch eine Drehung um das mechanische Gelenk 6 zu dem Schutzsohlenelement 1 bewegt wird, wodurch eine Klemmwirkung am Schuh erreichbar ist. Durch die Wirkung des Federelementes 10 kann der Schuh, insbesondere die von der erfindungsgemäßen Schutzvorrichtung umhüllten Teilbereiche des Schuhs von dem Schutzsohlenelement 1 und dem Schutzkappenelement 4 eingeklemmt werden, wodurch eine lösbare Verbindung zwischen dem Schuh und erfindungsgemäßen Schutzsohlenelement erreicht werden kann. Es sind weitere Möglichkeiten einer Anbindung der erfindungsgemäßen Schutzvorrichtung und dem Schuh unten beschrieben. Der Fachmann kann diese kombinieren oder alternativ zueinander ausführen.

Die in Figur 1 bis Figur 6 gezeigte Ausführungsform zeichnet sich dadurch aus, dass das Federelement 10 in dem mechanischen Gelenk 6 angeordnet ist. Das mechanische Gelenk 6 umfasst das Federelement 10. Es ist das Federelement 10 als eine Drehfeder ausgebildet, welche Drehfeder seine Wickelung um die Gelenksachse 7 aufweisen kann.

Die erfindungsgemäße Vorrichtung kann ein Feststellelement umfassen, mittels welchem Feststellelement das Schutzkappenelement 4 in einer Stellung zu dem Schutzsohlenelement 1 lösbar feststellbar ist. Das Feststellelement kann insbesondere ein lösbares Feststellen des Schutzkappenelementes 4 zu dem Schutzsohlenelement 1 in der eingeklappten Stellung oder in der ausgeklappten Stellung bewirken.

Bei der in Figur 1 bis Figur 6 gezeigten Ausführungsform der erfindungsgemäßen Schutzvorrichtung wird das optionale Feststellelement durch eine erste Reibfläche 11 und eine zweite Reibfläche 12 ausgebildet. Die erste Reibfläche 11 wird durch das Schutzsohlenelement 1, hier beispielsweise durch den vertikalen Rand 3 ausgebildet. Die zweite Reibfläche 12 wird durch das Schutzkappenelement 4, hier ebenfalls durch einen vertikalen Rand ausgebildet.

Die ersten Reibfläche 11 und die zweite Reibfläche 12 kontaktieren einander zumindest in der eingeklappten Stellung der erfindungsgemäßen Schutzvorrichtung. Die Relativbewegung 9 der Reibflächen 11, 12 zueinander wird durch das Gelenk 6 vorgegeben. Durch das Gelenk 6 wird weiters erreicht, dass die Reibflächen 11, 12 einander während ihrer Relativbewegung 9 kontaktieren.

Es kann die erste Reibfläche 11, welche erste Reibfläche 11 durch das Sohlenschutzelement 1 ausgebildet ist, außerhalb zu der zweiten Reibfläche 12 angeordnet sein.

Eine von oben auf das Schutzkappenelement 4 wirkende Kraft F bewirkt stets eine Deformation des Schutzkappenelementes 4 nach unten. Das Schutzkappenelement 4 wirkt hierbei in statischer Hinsicht als ein Bogen auf zwei Lagern, welcher Bogen im Wesentlichen auf Biegung beansprucht ist.

Die Kraft 4 kann beispielsweise einen auf den Fuß der Person fallenden Hammer symbolisieren, welcher Hammer am Fuß der Person Verletzungen verursachen würde. Es ist Aufgabe der Erfindung, die Person vor solchen Verletzungen zu schützen. Die einschlägige Norm verlangt hierzu eine maximale Durchbiegung des Schutzkappenelementes 4 unter Vorgabe einer auf das Schutzkappenelement 4 wirkenden Kraft F.

Bei der Abtragung der einwirkenden Kraft F wirkt das Schutzkappenelement 4 in statischer Hinsicht als ein im Wesentlichen auf Biegung beanspruchter Bogen. Die außenseitige Anordnung des Randes 3 mit den ersten Reibflächen 11 bewirkt, dass die zwischen den Auflagern 14, 15 wirkenden horizontalen Kräfte H von dem Schutzsohlenelement 1 aufgenommen werden. Weil das Schutzsohlenelement 1 eine seitliche Verschiebung der Auflager 14, 15 unterbindet, wird die Deformation des statischen Bogens 13 und somit des Schutzkappenelementes 4 unterbunden oder zumindest in einem normgerechten Bereich gehalten. Dies erlaubt weiters eine leichte Ausführung des Schutzkappenelementes 4. Es wird hierbei auf die Figur 5 verwiesen, in welcher Figur 5 der Bogen 13 in einer Ansicht von hinten eingetragen ist.

Das Schutzkappenelement 4 wirkt auch in der seitlichen Ansicht (siehe Figur 1) in statischer Hinsicht als ein Bogen. Vorzugsweise ist das Gelenk 6 so ausgebildet, dass dieses horizontale Kräfte H aus einer Belastung des Schutzkappenelementes 4 durch eine Kraft F aufnehmen kann.

Die Figur 1 rechts und die Figur 2 rechts zeigen die erfindungsgemäße Schutzvorrichtung in einer eingeklappten Stellung. Im Vergleich hierzu zeigt die Figur 2 links die Schutzvorrichtung in der ausgeklappten Stellung. Die Figur 1 links zeigt die Schutzvorrichtung in einer Zwischenstellung.

Die Figur 3 zeigt die Schutzvorrichtung in einer Stellung, in welcher Stellung die Schutzvorrichtung sehr einfach an einem Schuh angelegt werden kann.

Die Figur 4 zeigt die Schutzvorrichtung in einer Stellung, in welcher Stellung die Schutzvorrichtung auseinandergenommen ist.

Das Gelenk 6 kann Steckelemente umfassen, sodass das Schutzsohlenelement 1 von dem Schutzkappenelement 4 trennbar ist.

Die Figur 5 zeigt die Schutzvorrichtung in einer Ansicht von hinten.

Die Figur 6 zeigt die Schutzvorrichtung in einer Ansicht von vorne.

Es ist in der obigen Beschreibung erwähnt, dass die erfindungsgemäße Schutzvorrichtung auf die Außenseite des Schuhs aufgeklemmt werden kann. Die erforderliche Klemmkraft wird durch das Federelement 10 aufgebracht, wobei das Schutzsohlenelement 1 und das Schutzkappenelement 4 unter Zusammenklappen um das Gelenk 6 an die Außenoberfläche des Schuhs gedrückt werden.

Ergänzend oder alternativ zu der oben erwähnten lösbaren Befestigung der Schutzvorrichtung 1 an dem Schuh kann das Schutzsohlenelement 1 über eine lösbare mechanische Verbindung wie beispielsweise und sohin keinesfalls einschränkend über eine Schraube, eine Rastverbindung an der Schuhsohle befestigt sein. Vorzugsweise erlaubt die mechanische Verbindung wie beispielsweise die Rastverbindung eine Befestigung des Schutzsohlenelementes 1 an der Schuhsohle unter Ausübung eines im Wesentlichen vertikalen Drucks.

Weiters ergänzend oder alternativ zu der oben erwähnten lösbaren Befestigung der Schutzvorrichtung an dem Schuh kann das Schutzkappenelement 4 mit der Vorderkappe über eine lösbare mechanische Verbindung verbunden sein.

In der obigen Beschreibung ist erwähnt, dass die Schutzvorrichtung an dem Schuh lösbar befestigbar ist. Die Erfindung ist keinesfalls auf eine lösbare Befestigung beschränkt. Die Befestigung der Schutzvorrichtung am Schuh kann auch nicht lösbar und somit starr ausgebildet sein. Die Schutzvorrichtung kann auch zwischen Lagen der Vorderkappen und Lagen der Schuhsohle eingebettet sein.

Ein Schuh kann eine Vorrichtung zum Schließen des Schuhs wie beispielsweise ein Schuhband, Klettband umfassen. Die Schutzvorrichtung kann über diese Vorrichtung zum Schließen des Schuhs am Schuh befestigt sein. Bei der Verwendung des Schuhbandes zum Befestigen der Schutzvorrichtung am Schuh kann die Schutzvorrichtung Löcher aufweisen, durch welche Löcher der Benutzer das Schuhband führen kann.

Die erfindungsgemäße Schutzvorrichtung kann in zumindest Teilbereichen aus einem elastisch verformbaren Werkstoff hergestellt sein. Es können das Schutzsohlenelement 1 und/oder das Schutzkappenelement 4 unter einer elastischen Deformation und Vorspannung dieses oder dieser auf den Schuh aufgebracht werden. Die Vorspannung bewirkt eine lösbare mechanische Verbindung zwischen dem Schuh und der erfindungsgemäßen Schutzvorrichtung.

Es ist oben die beispielhafte Ausbildung der erfindungsgemäßen Schutzvorrichtung aus Kunststoff, insbesondere faserbewehrten Kunststoff erwähnt. Es können Teilbereiche der Schutzvorrichtung aus einem elastischen Kunststoff hergestellt sein.

Es kann auch das Schuhsohlenelement 1 mit dem Rand 3 als eine Teilbereiche des Schuhs umhüllende Form ausgebildet sein, dass das Schuhsohlenelement 1 unter Deformation von Teilbereichen des Schuhs auf den Schuh aufbringbar ist. Diese lösbare mechanische Befestigung ist insbesondere für Schuhe mit einer Schuhsohle aus Gummi, einem Werkstoff wie PU, TPE oder Kautschuk geeignet.

Es kann auch das Schutzsohlenelement 1 in seinem die Unterseite 3 ausbildenden Teilbereich Ausnehmungen zur Aufnahme von Profilstollen des Schuhs aufweisen. Es kann unter Einbringung und Deformation der Profilstollen des Schuhs eine lösbare mechanische Verbindung zwischen dem Schuh und dem Schutzsohlenelement 1 hergestellt werden.

Die Figur 4 zeigt eine mögliche Ausformung des Gelenkes **6,** wobei das Gelenk 6 selbst in einer auseinandergenommenen Stellung gezeigt wird. Das Gelenk 6 umfasst eine durch das Schutzkappenelement 4 ausgebildete Lasche 16, welche Lasche 16 in einer Ausnehmung 17 (siehe Figur 6) beim Zusammenfügen von Schutzkappenelement 4 und Schutzsohlenelement 1 eingebracht wird. Der Fachmann kennt derartige Gelenke mit einer Lasche und einer Ausnehmung.

Die Lasche 16 und die Ausnehmung 17 können so ausgebildet sein, dass ein Bewegen und insbesondere ein Auseinanderklappen des Schutzsohlenelementes 1 und des Schutzkappenelementes 4 eine Deformation der Lasche 16 und/oder der Ausnehmung 17 hervorruft. Bei Ausbildung von zumindest der Lasche 16 und/oder der Ausnehmung 17 aus einem elastischen Werkstoff kann so eine Federwirkung erreicht werden. Es wirken die Lasche 16 und/oder die Ausnehmung 17 als Federelement 10 und als Gelenk 6.

Die Schutzvorrichtung kann in dem Schutzsohlenelement 1 und in dem Schutzkappenelement 4 Ausnehmungen 17 aufweisen. Die Ausnehmungen 17 können in Bereichen angeordnet sein, in welchen Bereichen der Schuh eine weitere Deformation aufweist, welche weitere Deformation nicht durch die Klappbewegung 9 der erfindungsgemäßen Schutzvorrichtung beantwortbar ist.

Die Figur 7 zeigt eine weitere Ausführungsform der erfindungsgemäßen Vorrichtung.

Die weitere Ausführungsform betrifft gleichsam wie die oben beschriebene Ausführungsform eine Schutzvorrichtung zum Anbringen an einen Schuh. Wenngleich ein Schuh in der Figur 7 nicht eingetragen ist, wird durch die folgende Diskussion auch die Kombination des Schuhs mit der Schutzvorrichtung offenbart.

Die Figur 7 zeigt eine weitere Ausführungsform einer Schutzvorrichtung zum Anbringen an einen Schuh,
welcher Schuh der gängigen Lehre folgend eine Schuhsohle und Vorderkappe umfasst.

Die Schutzvorrichtung umfasst ein Schutzsohlenelement (1) und ein Schutzkappenelement (4),
welches Schutzsohlenelement (1) an die Schuhsohle anlegbar ist und eine an die Form der Schuhsohle angepasste Sohlenform aufweist,
welches Schutzkappenelement (4) an die Vorderkappe anlegbar ist und eine an die Form der Vorderkappe angepasste Kappenform aufweist,
wobei das Schutzsohlenelement (1) und das Schutzkappenelement (4) über ein durch ein deformierbares Werkstück ausgebildetes Gelenk (6) miteinander verbunden sind,
durch welches Gelenk (6) die vorderen Bereiche (5) des Schutzsohlenelementes (1) und des Schutzkappenelementes (4) zueinander drehbar verbunden sind,
durch welches Gelenk (6) die Schutzvorrichtung von einer ausgeklappten Stellung in eine eingeklappte Stellung bewegbar ist.

Die in Figur 7 gezeigte weitere Ausführungsform unterscheidet sich somit von der in den Figuren 1 bis 6 gezeigten Ausführungsform durch die Ausbildung des Gelenkes.

Die in Figur 7 gezeigte Vorrichtung zeichnet sich dadurch aus, dass das Gelenk (6) aus einem deformierbaren Werkstück hergestellt ist. Das Gelenk 6 kann beispielsweise aus einem elastischen Werkstoff wie einem Gummi hergestellt sein.

Die Vorrichtung zeichnet sich weiters dadurch aus, dass
die Vorrichtung ein Federelement 10 umfasst,
welches Federelement 10 in der ausgeklappten Stellung vorgespannt ist. Es können das Gelenk 6 und das Federelement aus dem gleichen Werkstoff ausgebildet sein.

Die in Figur 7 gezeigte Vorrichtung kann sich dadurch auszeichnen, dass die Vorrichtung ein Feststellelement zum lösbaren Feststellen des Schutzsohlenelementes (1) und des Schutzkappenelementes (4) in der eingeklappten Stellung und/oder in der ausgeklappten Stellung umfasst. Das Feststellelement kann Reibflächen (11, 12) umfassen, welche Reibflächen (11, 12) in der eingeklappten Stellung oder in der ausgeklappten Stellung in Kontakt bringbar sind.

Während bei der in den Figuren 1 bis 6 gezeigten Vorrichtung das Federelement ausschließlich im Bereich des Gelenks 6 angeordnet ist, ist bei der in Figur 7 gezeigten Vorrichtung das Federelement im Bereich des Gelenkes 6 und ergänzend im hinteren Bereich, im Bereich des Feststellelementes angeordnet.

## Patentansprüche

1. Schutzvorrichtung zum Anbringen an einen Schuh,
welcher Schuh eine Schuhsohle und Vorderkappe umfasst, die Schutzvorrichtung ein Schutzsohlenelement (1) und ein Schutzkappenelement (4) umfasst,
welches Schutzsohlenelement (1) an die Schuhsohle anlegbar ist und eine an die Form der Schuhsohle angepasste Sohlenform aufweist,
welches Schutzkappenelement (4) an die Vorderkappe anlegbar ist und eine an die Form der Vorderkappe angepasste Kappenform aufweist,
wobei das Schutzsohlenelement (1) und das Schutzkappenelement (4) über ein Gelenk (6) miteinander verbunden sind,
durch welches Gelenk (6) die vorderen Bereiche (5) des Schutzsohlenelementes (1) und des Schutzkappenelementes (4) zueinander drehbar verbunden sind,
durch welches Gelenk (6) die Schutzvorrichtung von einer ausgeklappten Stellung in eine eingeklappte Stellung bewegbar ist,
wobei die Schutzvorrichtung ein Federelement (10) umfasst, welches Federelement (10) in der ausgeklappten Stellung vorgespannt ist,
wobei das Gelenk (6) das Federelement (10) umfasst,
**dadurch gekennzeichnet, dass** das Federelement (10) eine Drehfeder umfasst.

2. Vorrichtung nach Anspruch 1, **dadurch gekennzeichnet, dass** das Gelenk (6) als ein mechanisches Gelenk ausgebildet ist.

3. Vorrichtung nach einem der Ansprüche 1 bis 2, **dadurch gekennzeichnet, dass**
das mechanische Gelenk (6) eine Gelenksachse (7) umfasst, welche Gelenksachse (7) in einem Winkel von 90 Grad zu einer Längsachse (8) des Schuhs angeordnet ist.

4. Vorrichtung nach einem der Ansprüche 1 bis 3, **dadurch gekennzeichnet, dass**
das Gelenk (6) aus einem deformierbaren Werkstück hergestellt ist.

5. Vorrichtung nach einem der Ansprüche 1 bis 4, **dadurch gekennzeichnet, dass**
die Vorrichtung ein Feststellelement zum lösbaren Feststellen des Schutzsohlenelementes (1) und des Schutzkappenelementes (4) in der eingeklappten Stellung und/oder in der ausgeklappten Stellung umfasst.

6. Vorrichtung nach Anspruch 5, **dadurch gekennzeichnet, dass** das Feststellelement Reibflächen (11, 12) umfasst,
welche Reibflächen (11, 12) in der eingeklappten Stellung oder in der ausgeklappten Stellung in Kontakt bringbar sind.

7. Vorrichtung nach einem der Ansprüche 1 bis 6, **dadurch gekennzeichnet, dass**
das Schutzsohlenelement (1) mit der Schuhsohle lösbar verbunden ist.

8. Vorrichtung nach einem der Ansprüche 1 bis 7, **dadurch gekennzeichnet, dass**
das Schutzkappenelement (4) mit der Vorderkappe lösbar verbunden ist.

## Claims

1. A protective device to fit onto a shoe,
which shoe comprises a show sole and a toecap,
the protective device comprises a protective sole element (1) and a protective cap element (4),
which protective sole element (1) is attachable to the shoe sole and has a sole shape adapted to the shape of the shoe sole,
which protective cap element (4) is attachable to the toecap and has a cap shape adapted to the shape of the toecap,
wherein the protective sole element (1) and the protective cap element (4) are connected via a joint (6),
by which joint (6) the front areas (5) of the protective sole element (1) and the protective cap element (4) are rotatably connected,
by which joint (6) the protective device is movable from a folded-out position into a folded-in position
wherein
the protective device comprises a spring element (10),
which spring element (10) is biased in the folded-out position,
wherein the joint (6) comprises the spring element (10),
**characterised in that** the spring element (10) comprises a torsional spring.

2. The device of claim 1, **characterised in that**
the joint (6) is formed as a mechanical joint.

3. The device of any one of claims 1 and 2, **characterised in that**
the mechanical joint (6) comprises a joint axis (7) which is arranged at a 90° angle to a longitudinal axis (8) of the shoe.

4. The device of any one of claims 1 to 3, **characterised in that**
the joint (6) is made out of a deformable workpiece.

5. The device of any one of claims 1 to 4, **characterised in that**
the device comprises a locking element for releasably locking the protective sole element (1) and the protective cap element (4) in the folded-in position and/or in the folded-out position.

6. The device of claim 5, **characterised in that**
the locking element comprises friction surfaces (11, 12),
which friction surfaces (11, 12) are contactable in the folded-in position and/or in the folded-out position.

7. The device of any one of claims 1 to 6, **characterised in that**
the protective sole element (1) is releasably connected to the shoe sole.

8. The device of any one of claims 1 to 7, **characterised in that**
the protective cap element (4) is releasably connected to the toecap.

## Revendications

1. Dispositif de protection destiné à être monté sur une chaussure,
ladite chaussure comprenant une semelle de chaussure et un bout,
le dispositif de protection comprenant un élément de semelle de protection (1) et un élément de bout renforcé (4),
ledit élément de semelle de protection (1) pouvant être appliqué sur la semelle de chaussure et présente une forme de semelle adaptée à la forme de la semelle de chaussure,
ledit élément de bout renforcé (4) pouvant être appliqué sur le bout et présente une forme de bout adaptée à la forme du bout de la chaussure,
l'élément de la semelle de protection (1) et l'élément de bout renforcé (4) étant reliés l'un à l'autre par une articulation (6), par laquelle la zone avant (5) de l'élément de semelle de protection (1) et la zone avant de l'élément de bout renforcé (4) sont reliées l'une à l'autre de manière à pouvoir tourner;
par laquelle le dispositif de protection peut être déplacé d'une position dépliée à une position repliée,
le dispositif de protection comprenant un élément de ressort (10), lequel élément de ressort (10) étant précontraint dans la position dépliée,
l'articulation (6) comprenant ledit élément de ressort (10),
**caractérisé en ce que** l'élément de ressort (10) comprend un ressort de torsion.

2. Dispositif selon la revendication 1, **caractérisé en ce que** l'articulation (6) est conçue comme une articulation mécanique.

3. Dispositif selon l'une des revendications 1 à 2, **caractérisé en ce que** l'articulation mécanique (6) comprend un axe d'articulation (7), ladite axe d'articulation (7) étant disposé à un angle de 90 degrés par rapport à un axe longitudinal (8) de la chaussure.

4. Dispositif selon l'une des revendications 1 à 3, **caractérisé en ce que** l'articulation (6) est réalisée à partir d'une pièce à usiner déformable.

5. Dispositif selon l'une des revendications 1 à 4, **caractérisé en ce que** le dispositif comprend un élément d'arrêt pour arrêter de manière amovible l'élément de semelle de protection (1) et l'élément de bout renforcé (4) dans la position repliée et/ou dans la position dépliée.

6. Dispositif selon la revendication 5, **caractérisé en ce que** l'élément d'arrêt comprend des surfaces de friction (11, 12), lesdites surfaces de friction (11, 12) pouvant être mises en contact dans la position repliée ou dans la position dépliée.

7. Dispositif selon l'une des revendications 1 à 6, **caractérisé en ce que** l'élément de semelle de protection (1) est relié de manière amovible à la semelle de la chaussure.

8. Dispositif selon l'une des revendications 1 à 7, **caractérisé en ce que** l'élément de bout renforcé (4) est relié de manière amovible au bout de la chaussure.
